# EUROPÄISCHE PATENTSCHRIFT

(11) **EP 2 046 180 B1**
(45) Veröffentlichungstag und Bekanntmachung des Hinweises auf die Patenterteilung: **30.06.2010**
(21) Anmeldenummer: 07787431.1
(22) Anmeldetag: 12.07.2007
(51) Int. Cl.: A47L 1/02, A47L 11/38, B62D 57/024

(54) **REINIGUNGSVORRICHTUNG FÜR EINE VORZUGSWEISE EBENE FLÄCHE**
CLEANING APPARATUS FOR A PREFERABLY PLANAR SURFACE
DISPOSITIF DE NETTOYAGE POUR UNE SURFACE DE PRÉFÉRENCE PLANE

(30) Priorität: 20.07.2006 DE 102006033669
(43) Veröffentlichungstag der Anmeldung: 15.04.2009
(73) Patentinhaber: BSH Bosch und Siemens Hausgeräte GmbH, 81739 München (DE)
(72) Erfinder: DAMRATH, Joachim, 89429 Bachhagel (DE); HOLZER, Stefan, 73430 Aalen (DE); NEUMAYER, Martin, 89547 Gerstetten (DE)
(86) Internationale Anmeldenummer: PCT/EP2007/057160
(87) Internationale Veröffentlichungsnummer: WO 2008/009614

(56) Entgegenhaltungen:
- EP-A2- 0 787 646
- WO-A-01/80703
- JP-A- 7 079 885
- JP-A- 7 237 198
- JP-A- 11 171 063
- US-A1- 2003 106 176

## Beschreibung

Die Erfindung betrifft eine Reinigungsvorrichtung für eine vorzugsweise ebene Fläche, insbesondere einer Fensterscheibe, mit einer Putzeinrichtung sowie einer die Putzeinrichtung in Anlage an der Fläche haltenden Saugglocke, die mit einer offenen Seite ebenfalls der Fläche randseitig dichtend anliegt, ferner mit einer Saugeinrichtung zur Erzeugung eines Unterdrucks in der Saugglocke.

Eine derartige Reinigungsvorrichtung muss, insbesondere wenn sie in der Art eines so genannten Autonomen Fensterreinigers arbeiten soll, zuverlässig an der zu reinigenden Fläche gehalten werden, was eine ausreichend hohe Haftkraft erforderlich macht. Zur Erzeugung der Haftkraft wird in zumindest einem zwischen der Fläche und der Reinigungsvorrichtung gelegenen Raum ein Unterdruck erzeugt. Eine Kraft, mit der die Reinigungsvorrichtung an die Fläche gedrückt wird, ergibt sich als Produkt aus der Differenz zwischen dem Unterdruck und dem normalen Druck in einer Umgebung der Reinigungsvorrichtung einerseits und dem Flächeninhalt des Bereiches (oder der Bereiche, falls mehrere vorhanden sind) der Fläche, an dem der Unterdruck ansteht, andererseits. Um eine gewünschte Kraft zu erzeugen, kann man daher bei geringerem Unterdruck einen ausreichend großen Flächeninhalt oder bei großem Unterdruck mit einem geringeren Flächeninhalt auskommen.

Zum Stand der Technik wird verwiesen auf die Dokumente EP 1 237 456 B1 und US-Patent 6,691,811, WO 01/80703 A1, DE 100 65 405 A1, WO 2005/093536 A1, WO 2005/093537 A1 und JP 11 171 063 A. Die Inhalte dieser Dokumente sind vorliegender Offenbarung in vollem Umfange zuzurechnen. In jedem dieser Dokumente ist eine Reinigungsvorrichtung beschrieben, die im Wesentlichen den gesamten Bereich, auf dem sie die zu bearbeitende Fläche überdeckt, zur Bildung des mit dem Unterdruck zu beaufschlagenden Raumes nutzt. Deshalb kann der zu erzeugende Unterdruck vergleichsweise gering sein und mit einem entsprechend ausgelegten Lüfter oder Ventilator erzeugt werden. Günstig ist bei dieser Auslegung, dass sich Undichtigkeiten im Aufbau der Reinigungsvorrichtung und Undichtigkeiten, die sich aufgrund von Unebenheiten der Fläche ergeben, nur wenig auswirken. Insbesondere kann diese Reinigungsvorrichtung über eine senkrechte Fläche bewegen, die in üblicher Weise mit Fliesen unter Belassung von vertieften Trennfugen zwischen jeweils zwei Fliesen belegt ist, ohne Beeinträchtigung der Haftung bewegen. Auch sind Kräfte zwischen Dichtungen an der Reinigungsvorrichtung, die den mit dem Unterdruck zu beaufschlagenden Raum begrenzen, und der Fläche vergleichsweise gering; deshalb kann sich diese Vorrichtung mit vergleichsweise mäßiger Reibung über die Fläche bewegen. Der Teil der Vorrichtung, der mit dem Unterdruck beaufschlagt werden muss, wird deshalb "Saugglocke" genannt.

Aus der WO 03/013944 A2 geht eine Vorrichtung hervor, die statt einer Saugglocke der beschriebenen Art eine Mehrzahl von kleinen Saugnäpfen verwendet, um die Vorrichtung auf der zu befahrenden Fläche zu halten. In den von diesen Saugnäpfen und der Fläche umgrenzten Räumen muss daher jeweils ein relativ gutes Vakuum erzeugt werden, um die Vorrichtung sicher auf der Fläche zu halten. Zur Erzeugung der entsprechenden Vakua sind Vakuumpumpen vorgesehen, und dies auch mit Redundanz zur Wahrung einer angemessenen Betriebssicherheit. Ob die prinzipbedingt hohen Kräfte zwischen den Saugnäpfen und der Fläche Verschiebungen der Saugnäpfe und der gesamten Vorrichtung über die Fläche gestatten, bleibt offen oder müsste im Realisierungsfall Gegenstand weiterer Entwicklung sein.

Der Erfindung liegt als Aufgabe zu Grunde, eine Reinigungsvorrichtung der eingangs genannten Art so auszubilden, dass sie mit möglichst geringem Aufwand eine ausreichende Haftkraft an der zu reinigenden Fläche erreichen kann, wobei darüber hinaus eine hohe Fehlertoleranz erreicht werden soll, also keine negativen Auswirkungen auftreten sollen, wenn die Reinigungsvorrichtung eine Verschmutzung oder Unebenheit auf der zu reinigenden Fläche überfährt oder wenn es in der Reinigungsvorrichtung zum Ausfall eines Betriebsmittels kommt.

Diese Aufgabe wird nach der Erfindung dadurch gelöst dass die Saugglocke zwei oder mehr Ventilatoren aufweist, die in Reihe zueinander geschaltet sind, wobei der Auslass des ersten Ventilators mit dem Einlass des zweiten Ventilators verbunden ist und der letzte der Ventilatoren in die Auslassöffnung zum Ausblasen von Luft aus der Saugglocke mündet. Bei dieser Reihenschaltung kann zunächst ein deutlich niedrigerer Unterdruck in der Saugglocke erreicht werden, da - jedenfalls theoretisch - der erreichbare Unterdruck sich mit jeder Stufe verdoppelt.

Auch bei dieser Anordnung der Ventilatoren ergibt sich bei Ausfall eines Ventilators eine redundante Betriebsweise, da ein verbleibender funktionierender Ventilator immer noch eine ausreichende Saugleistung aufbringt, um den für die notwendige Haftkraft erforderlichen Unterdruck zu erzeugen. Bevorzugtermaßen ist es bei dieser Betriebsweise zumindest möglich, die Reinigungsvorrichtung in einem "Notprogramm" in eine sichere Parksituation fahren zu lassen, wobei ein noch aktiver Ventilator die Luft ohne weiteres durch das Laufrad des inaktiven Ventilators ansaugt. Darüber hinaus hat diese Anordnung den Vorteil, dass - da nur eine Auslassöffnung vorhanden ist - keine Verschlussklappe erforderlich ist.

Um am Rand der Saugglocke eine hinreichende Abdichtung zu erreichen, ist im Rahmen der Erfindung vorgesehen, dass die Saugglocke mit einer randseitig angeordneten Dichtschürze versehen ist.

Die Putzeinrichtung der Reinigungsvorrichtung kann dabei den Erfordernissen entsprechend gewählt werden; eine bevorzugte Ausführungsform besteht darin, dass die Saugglocke rechteckig ausgebildet und die Putzeinrichtung mit einer randseitig parallel zur Saugglocke angeordneten Putzleiste gebildet ist.

Im Folgenden werden Ausführungsbeispiele der Erfindung anhand der Zeichnung näher erläutert; es zeigen:
- Fig. 1: eine schematisierte Ansicht eines Ausführungsbeispiels nach den Stand der Technik von unten;
- Fig. 2: eine Querschnittsansicht des Ausführungsbeispiels nach den Stand der Technik, wie gesehen in Richtung der Pfeile entlang der gestrichelten Linie in Fig. 1;
- Fig. 3: eine Querschnittsansicht eines Ausführungsbeispiels nach der vorliegender Erfindung.

In der folgenden Erläuterung wird jeweils auf alle drei Figuren gemeinsam Bezug genommen, falls nicht anders angedeutet und soweit der Kontext nichts anderes erfordert.

Jede Reinigungsvorrichtung 1 ist (vgl. Fig. 2 und 3) zum Einsatz an einer ebenen, senkrecht stehenden Fläche 2 einer insbesondere senkrecht gestellten Fensterscheibe 3 vorgesehen, wobei insbesondere eine Betriebsweise als autonomer Fensterreiniger in Betracht kommt. Dazu ist die Reinigungsvorrichtung 1 mit einer Putzeinrichtung 4 sowie einer die Putzeinrichtung 4 in Anlage an der zu reinigenden Fläche 2 haltenden Saugglocke 5 versehen, die mit einer offenen Seite ebenfalls der zu reinigenden Fläche 2 randseitig dichtend anliegt. Um die Saugglocke 5 in Anlage an der zu reinigenden Fläche 2 zu halten, ist eine Saugeinrichtung 6, 7, 8, 9 zur Erzeugung eines Unterdrucks in der Saugglocke 5 vorgesehen. Die Saugglocke 5 ist über zwei insbesondere bewegliche Arme 20 mit der Putzeinrichtung 4 verbunden.

Es ist nicht zu unterstellen, dass die drei Figuren der Zeichnung alle erforderlichen Merkmale und Komponenten einer realen Reinigungsvorrichtung 1 zeigen; vielmehr ist zu beachten, dass in den Figuren nur die für die vorliegende Erläuterung notwendigen Merkmale und Komponenten dargestellt sind und im folgenden Text abgehandelt werden.

Im Ausführungsbeispiel des Stands der Technik gemäß Fig. 1 und 2 ist diese Saugeinrichtung 6, 7, 8, 9 von wenigstens zwei in bzw. an der Saugglocke 5 angeordneten Ventilatoren 6 und 7 gebildet, die Luft aus der Saugglocke 5 ansaugen und über zugeordnete Auslassöffnungen 10 bzw. 11 an der Saugglocke 5 ausblasen. Die zwei Ventilatoren 6 und 7 bieten insbesondere eine erhöhte Ausfallsicherheit, da - jedenfalls bei geeigneter Dimensionierung - auch mit einem Ventilator 6 oder 7 zumindest gewährleistet ist, dass die Reinigungsvorrichtung 1 mit Hilfe eines "Notprogramms" in eine sichere Parkposition überführt werden kann. Hierbei ist es allerdings erforderlich, dass die Auslassöffnungen 10 und 11 mit Verschlussklappen 12 (nur eine ist in Fig. 2 gezeigt) versehen sind, die in der Art eines Ventils im Ruhezustand geschlossen sind, da sonst der noch aktive Ventilator 6 oder 7 Luft über die Auslassöffnung 11 oder 10 des ausgefallenen Ventilators 7 oder 6 ansaugen würde. Zu diesem Zweck sind die Verschlussklappen 12 mit Federelementen 13 belastet; gemäß Fig. 2 greift as Federelement 13 an dem mit der Saugglocke 5 fest verbundenen Motor 8 des Ventilators 6 an.

Da derartige Verschlussklappen 12 einen zusätzlichen Aufwand darstellen, empfiehlt sich die Ausführungsform gemäß der vorliegender Erfindung, wie in Figur 3 dargestellt ist. Hier weist die Saugglocke 2 ebenfalls zwei (oder auch mehr) Ventilatoren 6 und 7 auf, die jedoch in Reihe zueinander geschaltet sind, wobei also der Auslass des ersten Ventilators 6 mit dem Einlass des zweiten Ventilators 7 verbunden ist. Der zweite Ventilator 3 mündet dann in die einzig vorhandene Auslassöffnung 10.

Eine Sicht auf diese Ausführungsform von unten entsprechend Fig. 1 hat man sich so vorzustellen, dass an Stelle der zwei Ventilatoren 6 und 7 nur ein einziger Ventilator 6, platziert etwa mittig in der Saugglocke 5, zu sehen wäre.

Diese Ausführungsform hat zunächst den Vorteil, dass in der Saugglocke 5 ein niedrigerer Unterdruck und damit eine bessere Haftung an der zu reinigenden Fläche erreicht werden kann, da sich - zumindest theoretisch - der erreichbare Unterdruck mit jedem zusätzlichen Ventilator 7 verdoppelt. Auch hier ist eine hohe Ausfallsicherheit gegeben, da bei Ausfall eines Ventilators 6, 7 der weitere Ventilator 7 oder 6 durch den dann inaktiven Ventilator 6 bzw. 7 die Luft hindurch ansaugen kann, so dass im Ergebnis lediglich eine Verringerung des Unterdrucks in der Saugglocke 5 auftritt. Auch hier besteht dann die schon beschriebene Möglichkeit, die Reinigungsvorrichtung 1 in eine sichere Parkposition zu verfahren.

Im Übrigen ist die Saugglocke 5 mit einer randseitig angeordneten, geteilten Dichtschürze 14 versehen, die eine Abdichtung gegen die zu reinigende Fläche 2 gewährleistet.

Weiter sind in der Zeichnung über Motoren 19 betätigte Antriebsrollen 18 angedeutet, die zum Verfahren der Saugglocke 5 gemeinsam mit der Putzeinrichtung 4 vorgesehen sind. Dabei sind die zwei dargestellten Antriebsrollen 18 zu sehen als Repräsentanten für eine ggf. größere Zahl von Antriebsrollen 18 mit oder ohne zugeordneten motorischen Antrieb, je nach Anwendungszweck und Auslegung der Reinigungsvorrichtung 1 im Einzelfall. Die Saugglocke 5 ist so groß, dass sie die Antriebsrollen 18 überdeckt, bzw. dass die Antriebsrollen 18 in ihrem Inneren angeordnet sind. Auf diese Weise wird der mit dem Unterdruck beaufschlagbare bereich der Fläche 2 maximiert, was die Betriebssicherheit der Reinigungsvorrichtung 1 weiter vorteilhaft erhöht.

Die beschriebenen Anordnungen der Ventilatoren 6 und 7 können grundsätzlich bei jeder Art einer Saugglocke 5 zum Einsatz kommen; vorzugsweise wird die Saugglocke 5 jedoch - wie in Fig. 1 wiedergegeben - rechteckig ausgebildet sein, wobei die Putzeinrichtung 4 von einer randseitig parallel zur Saugglocke 5 angeordneten Putzleiste 15 mit darauf angeordnetem und die Fläche 2 kontaktierenden porösen, Reinigungsflüssigkeit und von der Fläche 2 abgelösten Schmutz aufnehmenden Wischkörper 16 gebildet sein kann. Grundsätzlich ist jedoch auch hier jede andere Art und Formgestaltung einer Putzeinrichtung 4 denkbar.

## Patentansprüche

1. Reinigungsvorrichtung (1) für eine vorzugsweise ebene Fläche (2), insbesondere einer Fensterscheibe (3), mit einer Putzeinrichtung (4) sowie einer die Putzeinrichtung (4) in Anlage an der Fläche (2) haltenden Saugglocke (5), die mit einer offenen Seite ebenfalls der Fläche (2) randseitig dichtend anliegt, ferner mit einer Saugeinrichtung (6, 7, 8, 9) zur Erzeugung eines Unterdrucks in der Saugglocke (5), wobei die Saugglocke (5) mit motorisch betätigten Antriebsrollen (18) zum Verfahren der Saugglocke (5) mit der Putzeinrichtung (4) versehen ist und die Saugeinrichtung (6, 7, 8, 9) wenigstens zwei Ventilatoren (6, 7) aufweist, die jeweils mit einer eigenen Auslassöffnung (10, 11) versehen sind, **dadurch gekennzeichnet, dass** die Ventilatoren (6, 7) in Reihe zueinander geschaltet sind, wobei die Auslassöffnung (10) eines ersten Ventilators (6) mit einem zweiten Ventilator (7) verbunden ist und die Auslassöffnung (11) des zweiten Ventilators (7) zum Ausblasen von Luft aus der Saugglocke (5) vorgesehen ist.

2. Reinigungsvorrichtung nach einem der vorigen Ansprüche, **dadurch gekennzeichnet, dass** die Saugglocke (5) mit randseitig angeordneten Dichtschürzen (14) versehen ist.

3. Reinigungsvorrichtung nach einem der vorigen Ansprüche, **dadurch gekennzeichnet, dass** die Saugglocke (5) rechteckig ausgebildet und die Putzeinrichtung (4) mit einer randseitig parallel zur Saugglocke (5) angeordneten Putzleiste (15) gebildet ist.

## Claims

1. Cleaning device (1) for a preferably flat surface (2), particularly a window pane (3), with wiping equipment (4) as well as a suction bell (5) which holds the wiping equipment (4) in contact with the surface (2) and which similarly sealingly bears by an open side at the edge against the surface (2), further with suction equipment (6, 7, 8, 9) for generating a vacuum in the suction bell (5), wherein the suction bell (5) is provided with motor-actuated drive rollers (18) for moving the suction bell (5) together with the wiping equipment (4) and the suction equipment (6, 7, 8, 9) comprises at least two fans (6, 7) each provided with a respective individual outlet opening (10, 11), **characterised in that** the fans (6, 7) are connected in series with one another, wherein the outlet opening (10) of a first fan (6) is connected with a second fan (7) and the outlet opening (11) of the second fan (7) is provided for the extraction of air from the suction bell (5).

2. Cleaning device according to the preceding claims, **characterised in that** the suction bell (5) is provided with sealing aprons (14) at the edge.

3. Cleaning device according to one of the preceding claims, **characterised in that** the suction bell (5) is of rectangular construction and the wiping equipment (4) is formed by a wiping strip (15) arranged at the edge parallel to the suction bell (5).

## Revendications

1. Dispositif de nettoyage (1) pour une surface (2) de préférence plane, notamment une vitre de fenêtre (3), doté d'un agencement de nettoyage (4) ainsi que d'une ventouse (5) maintenant l'agencement de nettoyage (4) appliqué sur la surface (2), la ventouse étant, avec un côté ouvert, également adjacente à la surface (2) de manière étanche sur son bord, en outre d'un dispositif d'aspiration (6, 7, 8, 9) destiné à générer une sous-pression dans la ventouse (5), la ventouse (5) étant munie de rouleaux d'entraînement (18) actionnés par moteur pour déplacer la ventouse (5) avec l'agencement de nettoyage (4), et le dispositif d'aspiration (6, 7, 8, 9) présentant au moins deux ventilateurs (6, 7) qui sont chacun muni d'une propre ouverture de sortie (10, 11), **caractérisé en ce que** les ventilateurs (6, 7) sont montés en série l'un par rapport à l'autre, l'ouverture de sortie (10) d'un premier ventilateur (6) étant raccordée à un second ventilateur (7) et l'ouverture de sortie (11) du second ventilateur (7) étant ménagée pour souffler de l'air hors de la ventouse (5).

2. Dispositif de nettoyage selon la revendication précédente, **caractérisé en ce que** la ventouse (5) est munie de jupes d'étanchéité (14) disposées sur son bord.

3. Dispositif de nettoyage selon l'une quelconque des revendications précédentes, **caractérisé en ce que** la ventouse (5) est réalisée de manière rectangulaire et **en ce que** l'agencement de nettoyage (4) est formé par une baguette de nettoyage (15) disposée parallèlement par rapport au bord à la ventouse (5).
